# EUROPÄISCHE PATENTSCHRIFT

(11) **EP 2 609 254 B1**
(45) Veröffentlichungstag und Bekanntmachung des Hinweises auf die Patenterteilung: **09.09.2015**
(21) Anmeldenummer: 11746444.6
(22) Anmeldetag: 12.07.2011
(51) Int. Cl.: E01B 7/22

(54) **KLAPPBARE WEICHE**
FOLDING SWITCH
AIGUILLAGE RABATTABLE

(30) Priorität: 27.08.2010 DE 102010035675
(43) Veröffentlichungstag der Anmeldung: 03.07.2013
(73) Patentinhaber: DB Netz AG, 60486 Frankfurt am Main (DE); RAIL.ONE GmbH, 92318 Neumarkt (DE)
(72) Erfinder: MÜLLER, Hans-Dieter, 44892 Bochum (DE); SCHLUFTER, Ronald, 60594 Frankfurt am Main (DE)
(74) Vertreter: Zinken-Sommer, Rainer
(86) Internationale Anmeldenummer: PCT/EP2011/003465
(87) Internationale Veröffentlichungsnummer: WO 2012/025170

(56) Entgegenhaltungen:
- EP-A1- 0 552 788
- EP-A1- 1 026 321
- EP-A2- 0 812 959
- WO-A1-2006/064216
- WO-A1-2011/045018
- SU-A1- 562 608

## Beschreibung

Die Erfindung betrifft eine Weiche, die mit Langschwellen ausgerüstet ist, deren Schwellenabschnitte mittels einer in den Schwellenköpfen eingebetteten Verbindungsvorrichtung biegesteif koppelbar oder gekoppelt sind, sodass die Weiche zum platzsparenden Transport geklappt werden kann, sowie Verfahren zum Transport und zur Montage einer solchen Weiche.

Weichen bestehen aus mehreren Segmenten, die entsprechend der anhand der Schweißstellen definierten Standardstöße aufgeteilt werden in
- Zungenvorrichtung
- Mittelteil
- Herzstückbereich
- Weichenendteil.

Insbesondere die Weichengroßteile Herzstückbereich, Weichenendteil und Weichenanschlüsse stellen große Bauteile dar, deren Transport und Montage aufwändig ist.

In der Regel werden Weichen am vorgesehenen Einbauort aus separat angelieferten Betonschwellen, Weichenfahrbahn (Zungenvorrichtung, Herzstück, Schienen, Radlenker) und Befestigungskomponenten montiert. Da Weichen wegen der geforderten hohen Genauigkeit im Herstellerwerk zur Kontrolle teilweise komplett vormontiert werden, ist diese Vorgehensweise besonders arbeitsaufwändig, da nach der Vormontage die komplette Weiche wieder rückgebaut und anschließend zum Einbauort transportiert werden muss. Zudem ist die Vormontage von Weichen im Baustellenbereich aus verschiedenen Gründen problematisch. Es wurde daher bereits vorgeschlagen, Weichen im vormontierten Zustand zur Baustelle zu transportieren und einzubauen. Allerdings überschreiten derartige Weichen die Größe der zur Verfügung stehenden Waggons, so dass für den Transport kostenintensive Spezialwagen (Weichentransportwagen) erforderlich sind. Alternativ ist man dazu übergegangen, vormontierte Weichen zu teilen, um sie transportieren zu können. Am Einbauort erfolgt anschließend der Zusammenbau und Einbau der Weiche.

Aus der EP 1 026 321 Al ist eine stählerne Verbindungsvorrichtung für Eisenbahnschwellen bekannt, mit der vorgefertigte Spannbeton-Schwellenteile nachträglich biege-, zug- und schubfest zu Schwelleneinheiten verbindbar sind, so dass die Weiche bei der Montage eben und planmäßig einbaubar ist. Im Bereich der Schwellenköpfe der einzelnen Schwellenabschnitte einer Spannbetonschwelle sind stählerne Verbindungsvorrichtungen eingebettet, die an der Stirnseite der Schwellenabschnitte herausstehen und in Stegen münden, die mittels Schraubverbindungen verschraubbar sind.

Eine alternative biegesteife Verbindungsvorrichtung für Betonschwellen ist aus der EP 1 908 880 A1 bekannt. Dort wird vorgeschlagen, beidseits der Stoßfuge stählerne Kopfplatten gegen die Stirnflächen des Betons zu verspannen und über Stahlklemmen zu verbinden. Derartige Verbindungsvorrichtungen weisen allerdings den Nachteil auf, dass sie verhältnismäßig kompliziert und dadurch kostenintensiv sind, so dass es fraglich ist, ob deren Einsatz wirtschaftlich ist.

Die EP 0 552 788 A1 beschreibt Schwellen für Schienen eines Oberbaus für Schienenfahrzeuge. Hierbei besteht die Schwelle aus zwei miteinander verbundenen oder ineinander übergehenden Abschnitten, die im Wesentlichen unter Beibehaltung des Abstands zwischen auf diesen befestigten Schienen zueinander bewegbar sind. In der EP 0 552 788 A1 wird das Ziel verfolgt, mithilfe einer Entkopplung der geteilten Schwellenabschnitte eine unsymmetrische Belastung der Schwellenabschnitte im regulären Betrieb auszugleichen, indem zwischen den geteilten Schwellenabschnitten eine Relativverschiebung in vertikaler Richtung erfolgen kann, ohne dabei eine Spurveränderung hervorzurufen. Diese Gelenkverbindungen sind daher nur bei unterschiedlicher Belastung in den unterschiedlichen Schwellenteilen verwendbar. Außerdem kann ein Streckenelement mit solchen Schwellen nicht in einem vormontierten Zustand transportiert werden, wenn es die übliche Transportbreite überschreitet, da die Koordinierung der Gelenke anhand der unsymmetrischen Belastung der Gleise ausgerichtet ist, aber nicht an den Bedürfnissen eines effektiven Transports. Weiterhin gewährleisten die Verbindungen keine stabile Fixierbarkeit der Schwellenabschnitte, weder beim Transport noch nach dem Einbau, da ja gerade die Verschiebbarkeit der Schwellenabschnitte zueinander das bestimmende Merkmal darstellt.

Der Erfindung liegt daher die Aufgabe zugrunde, eine Weiche zur Verfügung zu stellen, die zum platzsparenden Transport geklappt werden kann. Weiterhin sollen Verfahren zum Transport und zur Montage der Weiche bereitgestellt werden.

Zur Lösung dieser Aufgabe ist erfindungsgemäß vorgesehen, dass die Weiche mit Langschwellen ausgerüstet ist, deren Schwellenabschnitte mittels einer in den Schwellenköpfen eingebetteten Verbindungsvorrichtung biegesteif koppelbar oder gekoppelt sind. Die Verbindungsvorrichtung kann dabei gleichzeitig eine Gelenkfunktion ausüben. Die geteilten Langschwellen sind weiterhin derart zueinander ausgerichtet und montiert, dass deren Gelenke entlang einer Geraden fluchten, die somit als Drehachse für das Hochklappen einer Weichenseite dienen kann. Die an der Drehachse fluchtenden Gelenke wirken ähnlich wie ein Scharnierband, sodass komplette Weichensegmente, wie z.B. ein Weichenendteil oder der Herzstückbereich entlang dieser Linie geklappt werden können. Hierdurch verkleinert sich die zum Transport der Weiche erforderliche Auflagefläche der Weiche auf dem Transportmittel.

Durch diese Anordnung können die Fahrschienen, Radlenker und andere Weichenkomponenten auch während des Transports am komplett montierten Weichensegment verbleiben.

Die erfindungsgemäße Vorrichtung ermöglicht einen wirtschaftlichen Transport der Weichengroßteile auf Regelgüterwagen und vereinfacht zusätzlich die Montage und die Verladung, sowohl im Weichenwerk als auch an der Baustelle. Hierdurch wird der Zeitaufwand wesentlich reduziert.

Die Erfindung kann auch auf Kreuzungen oder sonstige großflächige, mit Schwellen ausgestattete Fahrwegelemente sinngemäß übertragen werden.

Bei einer vorteilhaften Ausgestaltung der Erfindung ist die Verbindungsvorrichtung als Schraubverbindung mit mindestens zwei Schrauben ausgebildet. An den jeweiligen Kopfenden der miteinander zu verbindenden Schwellenabschnittsköpfe sind Stegplatten angebracht, die im aufgeklappten EinbauZustand der Weiche parallel zueinander ausgerichtet sind und so zueinander versetzt sind, dass sie flächig aneinander liegen. Die Anlagefläche sollte senkrecht zu der Drehachse stehen, entlang der die Verbindungsvorrichtungen erfindungsgemäß fluchten. Die Stegplatten werden durch gemeinsame Bohrungen mithilfe von Schrauben so miteinander fixiert, dass bei festgezogenen Schrauben eine biegesteife Verbindung entsteht. Wenn alle Schrauben bis auf eine entfernt werden und die verbleibende Schraube gelockert ist, können sich die Stegplatten um die verbliebene Schraube gegeneinander drehen. Die Verbindung wirkt dann als Gelenk.

Es können an den Kopfenden jeweils auch mehrere parallele Stegplatten angebracht sein, ohne die Erfindung zu verlassen.

Weiterhin ist es vorteilhaft, die Verbindungsvorrichtung so auszubilden, dass die Stegplatten bei Drehung um die Gelenkachse einen fixen Endanschlag haben. Dies bedeutet, dass in ausgeklappter Stellung der Weiche beide Stegplatten an den jeweils gegenüberliegenden Kopfstücken definiert anliegen. Wenn in ausgeklapptem Zustand bei diesem definierten Anschlag beide Stegplatten gemeinsam gebohrt und aufgerieben werden, ist gewährleistet, dass auch die Schrauben, die zum Einklappen entfernt werden, nach dem Zurückklappen wieder passgenau montiert werden können.

Zur Verbesserung der Genauigkeit der Ausrichtung der Weichenteile nach dem Klappen werden vorteilhaft Passschrauben zur Verbindung der Stegplatten verwendet.

Besonders vorteilhaft bestehen die Schwellenabschnitte jeweils in dem an die Verbindungsvorrichtung angrenzenden Bereich aus einem Beton, der eine höhere Festigkeit als der Beton in dem übrigen Bereich aufweist. Anders als bei herkömmlichen Spannbetonschwellen liegt der Erfindung die Erkenntnis zugrunde, dass die erforderlichen besseren mechanischen Eigenschaften der Spannbetonschwelle auch durch die Wahl eines Betons mit verbesserten Eigenschaften erzielt werden können, im Gegensatz beispielsweise zur Verwendung weiterer Betonstähle oder dergleichen. Die Erfindung sieht somit vor, dass in diesem Bereich ein Beton mit höherer Festigkeit verwendet wird, der die im Einleitungsbereich der Vorspannkraft sich erst langsam aufbauende Vorspannung kompensiert. Der Einsatz des Betons mit höherer Festigkeit wird dabei auf den an die Verbindungsvorrichtung angrenzenden Bereich begrenzt, im Anschluss daran kann ein herkömmlicher Beton verwendet werden.

Bei der erfindungsgemäßen Spannbetonschwelle wird es besonders bevorzugt, dass der die höhere Festigkeit aufweisende Beton hochfester oder ultrahochfester Beton (UHPC/UHFB) ist. Derartige Betone weisen nicht nur hohe Druckfestigkeiten, sondern auch hohe Zugfestigkeiten auf, so dass ultrahochfester Beton im vorliegenden Fall besonders gut geeignet ist, um die fehlende Vorspannung auszugleichen. Der bei der erfindungsgemäßen Spannbetonschwelle verwendete ultrahochfeste Beton kann eine Zugfestigkeit von wenigstens 10 MPa, vorzugsweise wenigstens 20 MPa, aufweisen.

Eine weitere Steigerung der Zugfestigkeit kann erzielt werden, wenn der hochfeste oder ultrahochfeste Beton bei der erfindungsgemäßen Spannbetonschwelle Fasern aufweist. Als Fasern kommen insbesondere Stahlfasern Kunststofffasern, Glasfasern oder Kohlenstofffasern in Betracht. Die verschiedenen erwähnten Fasern können auch in unterschiedlichen Zusammensetzungen in Kombination miteinander eingesetzt werden.

Es liegt auch im Rahmen der Erfindung, dass der die höhere Festigkeit aufweisende Beton der erfindungsgemäßen Spannbetonschwelle Polymerbeton ist. Polymerbeton, der auch als kunstharzgebundener Beton bezeichnet wird, weist ebenfalls eine hohe Zugfestigkeit im Vergleich zu normalem Beton auf, sodass bei der Verwendung von Polymerbeton die auftretenden Lasten im Bereich einer Verbindungsvorrichtung der Spannbetonschwelle aufgenommen werden können.

Eine weitere Verstärkung kann bei der erfindungsgemäßen Spannbetonschwelle erhalten werden, indem in den Schwellenköpfen jeweils wenigstens ein Bügel aus Betonstahl angeordnet ist. Durch diesen Bügel können die ertragbaren Kräfte und Momente weiter erhöht werden, so dass auch in dem kritischen Kopplungsbereich zwischen zwei Schwellenabschnitten die benötigten Tragefähigkeiten erreicht werden.

Der Transport vormontierter Weichen kann vereinfacht werden, indem die Weichen hoch- oder umgeklappt werden.

Nach dem Umklappen können die Weichen mit einem herkömmlichen Güterwagen an den vorgesehenen Einbauort transportiert werden.

Die Erfindung betrifft somit auch Verfahren zum Transport und Einbau einer Weiche mit klappbaren Langschwellen der geschilderten Art.

Bei dem erfindungsgemäßen Verfahren sind die folgenden Schritte vorgesehen: Montage der Weichengroßteile wie Herzstückbereich und Weichenendteil auf den geteilten und mit biegesteifen Schwellenverbindern verbundenen Langschwellen, komplett mit allen Komponenten wie Schienen, Radlenker, Herzstück und Befestigungsmaterial; Qualitätsprüfung und Abnahme der Weichengroßteile; Lösen eines Teils der Schrauben in den Verbindungsvorrichtungen, sodass nur noch die Schrauben der Verbindungsvorrichtungen vorhanden sind, die gelockert als Drehgelenke entlang der Drehachse dienen; Umklappen und Sichern des beweglichen Teils der Weiche mittels einer geeigneten Transportsicherung; Verladen und Transport des Weichengroßteils an den Einbauort; Entfernen der Transportsicherung und Umklappen des beweglichen Teils der Weiche zurück in die Ausgangslage; Montieren aller zum Transport entfernter Schrauben und Festziehen aller Schrauben. Anschließend wird die Weiche vom Transportmittel entladen und in den Schienenverkehrsweg eingebaut.

Beim Transportieren eines erfindungsgemäß geklappten Weichengroßteils kann es vorkommen, dass der Ladungsschwerpunkt in einen Bereich fällt, der außerhalb der Toleranz des verwendeten Transportmittels, z.B. eines Eisenbahn-Regelwagens liegt. Deshalb wird das Weichengroßteil vorteilhaft auf einem Wagen transportiert, bei dem die Seitenbord-Endklappen entfernt werden können. Dabei wird das Weichengroßteil in geklapptem Zustand auf dem Wagen so positioniert, dass der Ladungsschwerpunkt im zulässigen Bereich um die Wagenmitte liegt, wobei auf der nichtgeklappten Seite der Weiche die Ladung das für die jeweilige Strecke zulässige Lademaß überschreitet. Das Weichengroßteil kann dann mit Lademaßüberschreitung als Außergewöhnlicher Transport transportiert werden.

Alternativ kann das geklappte Weichengroßteil auch auf einem anderen Regelwagen unter Einhaltung der Lademaßgrenzen transportiert werden, indem es so positioniert wird, dass das normale Lademaß nicht überschritten wird. Zum Ausgleichen des unerlaubten Ladungsschwerpunktes werden so viele Kontergewichte auf der nichtgeklappten Seite des Weichengroßteils gelagert, bis der Ladungsschwerpunkt in den zulässigen Bereich um die Wagenmitte verschoben ist.

Weitere Vorteile und Einzelheiten der Erfindung werden anhand von Ausführungsbeispielen unter Bezugnahme auf die Zeichnungen beschrieben. Die Zeichnungen sind schematische Darstellungen und zeigen:
Fig. 1 einen vergrößerten Ausschnitt einer erfindungsgemäßen Spannbetonschwelle im Bereich der Kopplung zweier Schwellenabschnitte in einer Draufsicht;
Fig. 2 eine Seitenansicht der in Fig. 1 gezeigten Spannbetonschwelle entlang der Linie II - II geschnitten;
Fig. 3 einen Schnitt durch die in Fig. 2 gezeigte Spannbetonschwelle entlang der Linie III - III geschnitten;
Fig. 4 einen Ausschnitt einer erfindungsgemäßen Spannbetonschwelle in einer Seitenansicht;
Fig. 5 ein weiteres Ausführungsbeispiel einer erfindungsgemäßen Spannbetonschwelle in einer Seitenansicht;
Fig. 6 eine Darstellung des Herzstückbereichs einer Einfachen Weiche im ausgeklappten Zustand, bei der die Gelenke der Verbindungsvorrichtungen zwischen den korrespondierenden Langschwellen-Abschnitten entlang einer Geraden fluchten, einmal in Draufsicht (Figur 6 a) und im Schnitt A-A (Figur 6 b);
Fig. 7 eine Darstellung des Herzstückbereichs einer Einfachen Weiche in geklapptem Zustand, einmal in Draufsicht (Figur 7 a) und im Schnitt A-A (Figur 7b);
Fig. 8 eine Darstellung des fixen Endanschlags für die Stegplatten am jeweils gegenüberliegenden Kopfstück des zugehörigen Langschwellenabschnitts. Sie dienen zur Lagefixierung der unteren Bohrungen beim Zurückklappen in den ausgeklappten Zustand; einmal im eingeklappten (Fig. 8 a) und einmal im ausgeklappten Zustand (Figur 8 b) der Schwellen.

Fig. 1 zeigt als Ausführungsbeispiel in einer Draufsicht eine Spannbetonschwelle 1 mit Schwellenabschnitten 2, 3, die mittels einer in den Schwellenköpfen 4, 5 eingebetteten Verbindungsvorrichtung 6 biegesteif gekoppelt sind.

Jeder Schwellenabschnitt 2, 3 weist eine Mehrzahl von Spanndrähten 7 auf, durch die die Schwellenabschnitte 2, 3 mit einer Vorspannkraft in Form einer Druckkraft beaufschlagt werden. Die Montage der Schienen erfolgt über Durchgangslöcher, von denen zur Vereinfachung lediglich ein Durchgangsloch 8 in dem Schwellenabschnitt 3 gezeigt ist.

Die geschweißte, stählerne Verbindungsvorrichtung 6 umfasst in dem dargestellten Ausführungsbeispiel jeweils vier Stahlstäbe 9, die in Längsrichtung der Spannbetonschwelle 1 angeordnet und an eine Kopfplatte 10 geschweißt sind. Die Kopfplatte 10 schließt bündig mit der Außenseite des Schwellenabschnitts 2, 3 ab. Als Verbindungsvorrichtung 6 sind alternativ auch Ausführungen als Schmiede- bzw. Gussteil denkbar.

An der Außenseite der Kopfplatte 10 befindet sich ein angeschweißter Steg 11, durch deren Durchgangsloch 12 eine Befestigungsschraube 13 gesteckt werden kann. Wie am besten in Fig. 2 zu sehen ist, weist der Steg 14 zwei Durchgangslöcher 12 auf. Die in den Schwellenabschnitt 2 eingebettete Kopfplatte 16 ist symmetrisch aufgebaut, lediglich die Position des Stegs 14 ist entsprechend verschoben. Nach dem Anziehen der beiden Befestigungsschrauben 13 gegen eine Mutter 15 sind die Schwellenabschnitte 2, 3 der Spannbetonschwelle 1 biegesteif miteinander gekoppelt. Wenn eine der beiden Schraubverbindungen vollständig entfernt wird und die durch die verbleibende Befestigungsschraube 13 und die Mutter 15 gebildete Schraubverbindung gelockert wird, entsteht ein Gelenk mit der Längsachse der Befestigungsschraube 13 als Drehachse, um die die Schwellenabschnitte 2, 3 schwenkbar sind, so dass die Spannbetonschwelle 1 ganz oder teilweise um- oder hochgeklappt werden kann, um ihren Transport zu vereinfachen.

In der in Fig. 2 gezeigten Seitenansicht sieht man, dass der vordere Steg 14, der an die linke Kopfplatte 16 angeschweißt ist, nahezu flächig an der in Fig. 2 rechten Kopfplatte 10 anliegt, wodurch die biegesteife Kopplung der Schwellenabschnitte 2, 3 erzielt wird.

Fig. 3 ist ein Schnitt entlang der Linie III - III in Fig. 2 und zeigt die Position der Spanndrähte 7 und der Stahlstäbe 9. Diese Zeichnung ist jedoch lediglich beispielhaft zu verstehen, die Anzahl und die Position der Spanndrähte und der Stahldrähte wird jeweils in Abhängigkeit des gewünschten Einsatzzwecks gewählt.

Fig. 4 zeigt schematisch den Kopplungsbereich zweier Schwellenabschnitte 2, 3 einer Spannbetonschwelle 19. Aus Gründen der Übersichtlichkeit sind in Fig. 4 keine Spanndrähte gezeigt. Im Bereich der Verbindungsvorrichtung 6 und in einem festgelegten Bereich darüber hinaus bestehen die Schwellenabschnitte 2, 3 aus einem hochfesten oder ultrahochfesten Beton 17, der eine höhere Festigkeit aufweist, als der Beton 18 in dem übrigen Bereich, bei dem es sich um einen Standardbeton handelt. Der hochfeste oder ultrahochfeste Beton 17 ist mit Stahlfasern bewehrt. Durch den hochfesten oder ultrahochfesten Beton 17 wird die verringerte Zugfestigkeit ausgeglichen, die im Bereich der Schwellenköpfe herrscht, da dort die durch die Spanndrähte hervorgerufene Vorspannung noch nicht oder noch nicht in ausreichendem Maße vorhanden ist. Durch den hochfesten oder ultrahochfesten Beton 17 weist die Spannbetonschwelle 17 in diesem Bereich eine ausreichende Festigkeit auf, so dass die auftretenden Lasten sicher ertragen werden können. Der in Fig. 4 gezeigte ultrahochfeste Beton 17 weist eine Zugfestigkeit von 20 MPa auf.

Fig. 5 zeigt ein weiteres Ausführungsbeispiel einer Spannbetonschwelle 23 im Bereich der Kopplung zweier Schwellenabschnitte 20, 21. Der grundsätzliche Aufbau entspricht demjenigen des in Fig. 4 gezeigten Ausführungsbeispiels, insbesondere weist auch die in Fig. 5 gezeigte Spannbetonschwelle die Verbindungsvorrichtung 6 auf. Anders als in den vorangegangenen Ausführungsbeispielen bestehen die Schwellenabschnitte 20, 21 in dem an die Verbindungsvorrichtung 6 angrenzenden Bereich aus Polymerbeton 22. Im Anschluss an den Polymerbeton 22 besteht die Spannbetonschwelle 23 aus normalem Beton 18.

Fig. 6 zeigt ein Anwendungsbeispiel für ein erfindungsgemäßes Weichengroßteil im ausgeklappten Zustand. Die Langschwellen sind dabei derart in Abschnitte aufgeteilt, dass die Verbindungselemente 6 zwischen den zugehörigen Langschwellenabschnitten entlang einer Geraden 26 ausgerichtet sind, die die spätere Drehachse zum Klappen definiert. Wie in Fig. 8 b) dargestellt, werden hierbei die Langschwellenabschnitte 2 und 3 im Einbauzustand, d.h. in ausgeklapptem Zustand, so zueinander positioniert, dass die Stegplatte 14 des Schwellenabschnitts 2 am Anschlag 25 des gegenüberliegenden Kopfendes des Schwellenabschnitts 3 und die Stegplatte 11 des Schwellenabschnitts 3 am Anschlag 24 des gegenüberliegenden Kopfendes des Schwellenabschnitts 2 definiert anliegen. Dann werden die parallel aneinander liegenden Stegplatten 11 und 14 gemeinsam in Richtung der Drehachse durchbohrt und die Bohrungen 12 aufgerieben. Pro Verbindungsvorrichtung ist mindestens eine weitere gemeinsame Bohrung 12, die anschließend aufgerieben wird, erforderlich, um eine biegesteife Verbindung zu ermöglichen. Nachdem bei allen geteilten Langschwellen die zusammen gehörenden Stegplatten durch Passschrauben in den Bohrungen miteinander biegesteif verbunden sind, werden die Schienen, Radlenker und sonstigen Weichenkomponenten montiert. Nun erfolgt die Qualitätsprüfung und die Abnahme des Weichengroßteils.

Fig. 7 zeigt beispielhaft, wie Abschnitte der Weiche umgeklappt werden, um den zur Verfügung stehenden Transportraum, z.B. bei Güterwagen, einzuhalten. Die an die Schwellenabschnitte 2 angekoppelten Schwellenabschnitte 3 dieses Bereichs werden nach dem Entfernen von nicht die Drehachse bildenden Verschraubungen 27 und Lockern der die Drehachse bildenden Verschraubungen 28 angehoben. Im hochgeklappten Zustand kann die Weiche auf normalen Güterwagen transportiert werden. Beim Transportieren der geklappten Weiche fällt der Ladungsschwerpunkt in einen Bereich, der außerhalb der Toleranz des verwendeten Güterwagens liegt. Deshalb wird die Weiche in geklapptem Zustand z.B. auf einem Klps-Wagen mit entfernten Seitenbord-Endklappen so positioniert, dass der Ladungsschwerpunkt im zulässigen Bereich um die Wagenmitte liegt. Da jetzt auf der nichtgeklappten Seite der Weiche die Ladung das für die jeweilige Strecke zulässige Lademaß überschreitet, wird die Weiche als Lademaß-Überschreitungssendung an den Einbauort transportiert.

Am Einbauort der Weiche werden die hochgeklappten Abschnitte der Weichenschwellen wieder in die Solllage zurück geklappt, die entfernten Schrauben wieder eingebaut und sämtliche Schrauben angezogen, so dass die jeweiligen Schwellenabschnitte wieder biegesteif miteinander verbunden sind. Die Weiche kann nun in den Schienenweg eingebaut werden.

Durch diese Vorgehensweise ist sichergestellt, dass die im Weichenwerk hergestellte Geometrie der Weiche auch nach dem Einbau in das Gleis passgenau vorliegt.

## Patentansprüche

1. Weiche, deren Schwellen zumindest teilweise aus mehreren geteilten Langschwellen (1) bestehen, die jeweils aus mindestens zwei Schwellenabschnitten (2, 3) bestehen, die mit jeweils einer in den Schwellenköpfen (4, 5) eingebetteten Verbindungsvorrichtung (6) biegesteif koppelbar oder gekoppelt sind, wobei die Verbindungsvorrichtung (6) gleichzeitig eine Gelenkfunktion hat, **dadurch gekennzeichnet, dass** die Gelenke derart ausgerichtet und montiert sind, dass sie entlang einer Geraden (26) fluchten, die als Drehachse für das Hochklappen einer Weichenseite dienen kann.

2. Weiche nach Anspruch 1, wobei die Verbindungsvorrichtung (6) als Schraubverbindung mit mindestens zwei Schrauben (27, 28) ausgebildet ist, wobei die Schrauben zueinander parallele Stegplatten (11, 14), die jeweils am Kopfende der miteinander zu verbindenden Schwellenabschnittsköpfe (4, 5) angebracht sind, derart miteinander verbinden, dass bei festgezogenen Schrauben (27, 28) die biegesteife Verbindung entsteht und bei einer gelockerten Schraube (28) und entfernten übrigen Schrauben (27) die Stegplatten (11, 14) sich um die verbliebene Schraube (28) gegeneinander drehen können, sodass die Verbindung (6) als Gelenk wirkt.

3. Weiche nach Anspruch 2, wobei die Verbindungsvorrichtung (6) so ausgebildet ist, dass die Stegplatten (11, 14) bei Drehung um die Gelenkachse einen fixen Endanschlag haben.

4. Weiche nach Anspruch 2 oder 3, wobei die Verbindungsvorrichtung (6) so ausgebildet ist, dass Passschrauben die Stegplatten (11, 14)miteinander verbinden.

5. Weiche nach einem der vorigen Ansprüche, wobei die Schwellen aus Spannbetonschwellen (19) bestehen, die jeweils in dem an die Verbindungsvorrichtung (6) angrenzenden Bereich (22) aus einem Beton bestehen, der eine höhere Festigkeit als der Beton in dem übrigen Bereich aufweist.

6. Weiche nach Anspruch 5, wobei der die höhere Festigkeit aufweisende Beton (22) hochfester oder ultrahochfester Beton (UHPC/UHFB) ist.

7. Weiche nach Anspruch 6, wobei der hochfeste oder ultrahochfeste Beton (22) Fasern aufweist, insbesondere Stahlfasern und/oder Kunststofffasern und/oder Glasfasern und/oder Kohlenstofffasern.

8. Weiche nach Anspruch 5, wobei der die höhere Festigkeit aufweisende Beton (22) Polymerbeton ist.

9. Verfahren zum Transportieren und Montieren einer Weiche nach einem der vorigen Ansprüche, wobei folgende Schritte durchgeführt werden:
• die Weichengroßteile wie Herzstückbereich und Weichenendteil werden auf den geteilten und mit biegesteifen Schwellenverbindern (6) verbundenen Langschwellen (1) komplett mit allen Komponenten wie Schienen, Radlenker, Herzstück und Befestigungsmaterial vormontiert
• Die vormontierten Weichengroßteile werden qualitätsgeprüft und abgenommen
• Lösen eines Teils der Schrauben (27) der Verbindungsvorrichtung (6)
• Umklappen des beweglichen Teils des Weichengroßteils
• Sichern des beweglichen Teils mit einer Transportsicherung
• Verladen und Transport des Weichengroßteils an den Einbauort
• Umklappen des beweglichen Teils des Weichengroßteils zurück in die Ausgangslage
• Montieren und Festziehen der Schrauben (27, 28)

10. Verfahren zum Transportieren eines Weichengroßteils gemäß Anspruch 9, wobei das Weichengroßteil in geklapptem Zustand auf einem Regelwagen so positioniert wird, dass der Ladungsschwerpunkt im zulässigen Bereich um die Wagenmitte liegt, wobei auf der nichtgeklappten Seite der Weiche die Ladung das für die jeweilige Strecke zulässige Lademaß überschreitet.

11. Verfahren zum Transportieren eines Weichengroßteils gemäß Anspruch 9, wobei das Weichengroßteil in geklapptem Zustand auf einem Regelwagen so positioniert wird, dass das normale Lademaß nicht überschritten wird, wobei mithilfe von Kontergewichten auf der nichtgeklappten Seite des Weichengroßteils der Ladungsschwerpunkt in den zulässigen Bereich um die Wagenmitte verschoben wird.

## Claims

1. A switch, the sleepers of which at least partially consist of several divided longitudinal sleepers (1) that are respectively composed of at least two sleeper sections (2, 3) that respectively are or can be coupled in a flexurally rigid fashion by means of a connecting device (6) embedded in the sleeper heads (4, 5), wherein the connecting device (6) simultaneously has a hinge function, **characterized in that** the hinges are oriented and installed in such a way that they are aligned along a straight line (26) that can serve as pivoting axis for folding up one switch side.

2. The switch according to Claim 1, wherein the connecting device (6) is realized in the form of a bolt connection with at least two bolts (27, 28), wherein the bolts connect parallel.web plates (11, 14) that are respectively arranged on the head end of the sleeper section heads (4, 5) to be connected, to one another in such a way that the flexurally rigid connection is produced when the bolts (27, 28) are tightened and, when loosening one bolt (28) and removing the remaining bolts (27), the web plates (11, 14) are able to pivot relative to one another about the remaining bolt (28) such that the connection (6) acts as a hinge.

3. The switch according to Claim 2, wherein the connecting device (6) is realized in such a way that the web plates (11, 14) have a fixed limit stop referred to the pivoting motion about the hinge axis.

4. The switch according to Claim 2 or 3, wherein the connecting device (6) is realized in such a way that fitting bolts connect the web plates (11, 14) to one another.

5. The switch according to one of the preceding claims, wherein the sleepers consist of prestressed concrete sleepers (19) that in the region (22) bordering on the connecting device (6) respectively consist of concrete with greater strength than the concrete in the remaining region.

6. The switch according to Claim 5, wherein the concrete (22) with greater strength consists of high-performance or ultra high-performance concrete (UHPC/UHFB).

7. The switch according to Claim 6, wherein the high-performance or ultra high-performance concrete (22) contains fibers, particularly steel fibers and/or plastic fibers and/or glass fibers and/or carbon fibers.

8. The switch according to Claim 5, wherein the concrete (22) with greater strength consists of concrete polymer.

9. A method for transporting and installing a switch according to one of the preceding claims, wherein the following steps are carried out:
• completely preassembling the large switch component of switch segments such as the crossing area and the switch end part and of all components such as rails, check rails, crossing and mounting materials on the divided longitudinal sleepers (1) that are connected with flexurally rigid connecting devices (6),
• carrying out the quality check and the acceptance of the large switch component
• removing part of the bolts (27) of the connecting device (6)
• folding over the movable part of the large switch component
• securing the movable part by means of a suitable transport securing mechanism
• loading and transporting the large switch component to the installation site
• unfolding the movable part of the large switch component back into its original position
• installing and tightening the bolts (27, 28).

10. The method for transporting a large switch component according to Claim 9, wherein the large switch component is in the folded state positioned on a standard car in such a way that the center of gravity of the load lies within the permissible range around the center of the car, wherein the load exceeds the permissible clearance gauge for the respective track section on the non-folded side of the switch.

11. The method for transporting a large switch component according to Claim 9, wherein the large switch component is in the folded state positioned on a standard car in such a way that the normal clearance gauge is not exceeded, wherein the center of gravity of the load is shifted into the permissible range around the center of the car with the aid of counterweights placed on the non-folded side of the large switch component.

## Revendications

1. Aiguillage dont les traverses sont composées du moins partiellement de plusieurs longerons divisés (1) qui consistent en au moins deux sections de traverse (2, 3) qui peuvent être ou sont couplées de manière rigide à la flexion à l'aide respectivement d'un dispositif de connexion (6) encastré dans les têtes de traverses (4, 5), le dispositif de connexion (6) ayant en même temps une fonction d'articulation, **caractérisé en ce que** les articulations sont orientées et montées de manière à être alignées le long d'une droite (26) qui peut servir d'axe de rotation pour rabattre un côté d'aiguillage vers le haut.

2. Aiguillage selon la revendication 1, dans lequel le dispositif de connexion (6) est réalisé sous forme d'un raccord vissé comportant au moins deux vis (27, 28), les vis reliant ensemble des plaques de traverse parallèles entre elles (11, 14) qui sont installées respectivement en bout de tête des têtes de sections de traverses à relier entre elles (4, 5) de manière à ce que, lorsque les vis (27, 28) sont serrées, la connexion fixe à la flexion soit établie et que, si une vis (28) est desserrée et d'autres vis (27) sont enlevées, les plaques de traverses (11, 14) puissent tourner l'une contre l'autre autour de la vis restante (28), de sorte que la connexion (6) fait office d'articulation.

3. Aiguillage selon la revendication 2, dans lequel le dispositif de connexion (6) est conçu de manière à ce que les plaques de traverses (11, 14) aient une butée de fin de course fixe en cas de rotation autour de l'axe de rotation.

4. Aiguillage selon la revendication 2 ou 3, dans lequel le dispositif de connexion (6) est conçu de manière à ce que les vis d'ajustage connectent les plaques de traverse (11, 14) entre elles.

5. Aiguillage selon une des revendications précédentes, dans lequel les traverses sont composées de plaques de béton contraint (19) qui sont composées respectivement, dans la zone adjacente (22) au dispositif de connexion (6), d'un béton qui présente une plus forte résistance que le béton du reste de la zone.

6. Aiguillage selon la revendication 5, dans lequel le béton présentant la plus forte résistance (22) est du béton très résistant ou ultrarésistant (UHPC/UHFB).

7. Aiguillage selon la revendication 6, dans lequel le béton très résistant ou ultrarésistant présente des fibres (22), en particulier des fibres d'acier et/ou des fibres de plastique et/ou des fibres de verre et/ou des fibres de carbone.

8. Aiguillage selon la revendication 5, dans lequel le béton présentant la plus forte résistance (22) est du béton polymérique.

9. Procédé de transport et montage d'un aiguillage selon une des revendications précédentes, dans lequel les étapes suivantes sont exécutées :
• Les grosses pièces d'aiguillage comme les coeurs de croisement et le bout de l'aiguillage sont complètement pré-montés sur les longerons (1) connectés aux connecteurs de traverses divisés et rigides à la flexion (6) avec tous les composants comme les rails, contre-rails, le coeur d'aiguillage et le matériel de fixation.
• Les grosses pièces pré-montées de l'aiguillage subissent un contrôle de qualité et une réception.
• Desserrage d'une partie des vis (27) du dispositif de connexion (6)
• Repliement de la partie mobile de la grosse pièce d'aiguillage
• Blocage de la partie mobile avec une cale de transport.
• Chargement et transport de la grosse pièce d'aiguillage vers le lieu de montage
• Repliement de la partie mobile de la grosse pièce d'aiguillage vers sa position initiale
• Montage et serrage des vis (27, 28)

10. Procédé de transport d'une grosse pièce d'aiguillage selon la revendication 9, dans lequel la grosse pièce d'aiguillage, en état rabattu, est positionnée sur un chariot de réglage de manière à ce que le centre de gravité du chargement se trouve dans la plage admissible autour du centre du chariot, le chargement dépassant la cote de chargement admissible pour le parcours respectif du côté non rabattu de l'aiguillage.

11. Procédé de transport d'une grosse pièce d'aiguillage selon la revendication 9, dans lequel la grosse pièce d'aiguillage, en état rabattu, est positionnée sur un
chariot de réglage de manière à ce que la cote de chargement normale ne soit pas dépassée, sachant que le centre de gravité du chargement est décalé vers la plage admissible autour du centre du chariot à l'aide de contrepoids du côté non rabattu de la grosse pièce d'aiguillage.
